# EUROPÄISCHE PATENTSCHRIFT

(11) **EP 0 026 260 B1**
(45) Veröffentlichungstag und Bekanntmachung des Hinweises auf die Patenterteilung: **28.03.1984**
(21) Anmeldenummer: 80103430.7
(22) Anmeldetag: 19.06.1980
(51) Int. Cl.: G05F 1/44

(54) **Vorrichtung zum Regeln der Spannung zwischen zwei Leitern eines Wechselstromversorgungsnetzes für rasch wechselnde Last**
Device for controlling the voltage between two conductors of an A.C. supply mains for a rapidly changing load
Dispositif de régulation de la tension entre deux conducteurs d'un réseau d'alimentation à courant alternatif pour une charge variant rapidement

(30) Priorität: 27.09.1979 DE 2939251
(43) Veröffentlichungstag der Anmeldung: 08.04.1981
(73) Patentinhaber: SIEMENS AKTIENGESELLSCHAFT, 80333 München (DE)
(72) Erfinder: Schmid, Eberhard, Dipl.-Ing., D-8524 Dormitz (DE); Kaufhold, Wolfgang, Dipl.-Ing., D-8520 Erlangen (DE)

## Beschreibung

Die Erfindung betrifft eine Vorrichtung zum Konstanthalten der Spannung zwischen zwei Leitern eines Wechselstrom-Versorgungsnetzes für rasch wechselnde Last auf einem vorgebbaren Halbschwingungs-Mittelwert (Soll-Mittelwert), mit einem zwei antiparallele steuerbare Ventile enthaltenden Wechselstromsteller zwischen den Leitern und einer Ventilsteuerung, die innerhalb einer Spannungshalbschwingung in Abhängigkeit von der mittels eines an wenigstens einem Leiter angeordneten Messglieds (Spannungswandier) erfassten Spannung einen Zündimpuls für das in Durchlassrichtung liegende Ventil abgibt.

Eine derartige Vorrichtung ist aus der US-A-3 435 248 bekannt und dient dazu, die Amplitude der von einem Wechselrichter über ein Filter einem Verbraucher einzuspeisenden Wechselspannung konstant zu halten. Dabei wird die Filterausgangsspannung gleichgerichtet und sobald die gleichgerichtete Spannung die Durchbruchspannung einer Zener-Diode erreicht, wird ein Zündimpuls abgegeben, mit dem über einen Wechselstromsteller eine zwischen den Leitern angeordnete Drossel geschaltet wird. Es handelt sich also letztlich um einen Vergleich der tatsächlichen Spannungsamplitude mit einem vorgegebenen Sollwert.

Um den Effektivwert einer pulsierenden Regelgrösse zu regeln, wird nach der DE-C-2 334 040 die Differenz zwischen dem Quadrat eines Sollwertes und dem Quadrat des Istwertes einem Integralregler zugeführt. Die Regler-Ausgangsspannung, im allgemeinen eine Gleichspannung, kann dann als Steuerspannung einem Stellglied, z.B. dem Steuersatz eines eine Last speisenden Gleichstromstellers oder Umrichters zugeführt werden. Der nachgeordnete Steuersatz ist erforderlich, da die Integralregler-Ausgangsspannung wegen der gleichzeitigen Integration der (durch ihre Quadrate als Effektivwerte erfassten) Ist- und Sollwerte erst nach einer abgeschlossenen Halbperiode angibt, ob der über diese Halbperiode gemittelte Effektivistwert gleich dem entsprechenden mittleren Sollwert ist, oder ob die Aussteuerung des Stellgliedes für die nächste Halbperiode verändert werden muss.

Eine andere Vorrichtung ist aus «Siemens-Forschungs- und Entwicklungs-Bericht», Band 6 (1977), Seiten 29 bis 38 bekannt und wird eingesetzt an einem Versorgungsnetz für Elektroöfen, die in der Stahlerzeugung zum Schmelzen von Schrott verwendet werden. Der in einem derartigen Ofen auftretende Lichtbogen zwischen Elektroden und Schmelzgut reisst beim Abschmelzen des Gutes in unregelmässigen Abständen ab. Die Stromstärke schwankt also unregelmässig zwischen Null und Kurzschlussstromstärke. Da das speisende Netz zwar einen vernachlässigbaren ohmschen Innenwiderstand, jedoch eine erhebliche Impedanz aufweisen kann, bewirken vor allem die Blindstromanteile der Lastschwankungen erhebliche Spannungsschwankungen, die andere Verbraucher stören können. Ähnliche unregelmässige oder auch regelmässige Einbrüche im Spannungsniveau eines Versorgungsnetzes treten auch bei anderen Verbrauchern, z.B. Pulsstromversorgungen für Synchrotrons oder Stromrichterantrieben in Walzwerken auf. Da z.B. bei ebenfalls an das Versorgungsnetz angeschlossenen Glühlampen das menschliche Auge im Frequenzbereich von 3 bis 10 Hz Helligkeitsschwankungen, die von Schwankungen der Versorgungsspannung um 0,5% hervorgerufen werden, bereits als störend empfindet (sog. «Flicker»), ist es erforderlich, die Rückwirkung derartiger Verbraucher auf das Versorgungsnetz zu unterdrücken bzw. konstant zu halten.

Bei dieser Vorrichtung ist parallel zu dem an ein dreiphasiges Versorgungsnetz gelegten Verbraucher eine Batterie aus Kondensatoren geschaltet, die so bemessen ist, dass sie soviel Blindstrom liefern kann, wie der Ofen maximal aufnimmt. Bei geringerem Verbraucher-Blindstrom werden die Ventile eines ebenfalls an das Versorgungsnetz angeschlossenen Drehstromstellers mit Dreiecksschaltung gezündet. Der Drehstromsteller besteht dabei jeweils aus einer zwischen zwei Phasen liegenden Reihenschaltung einer Drossel und eines von zwei antiparallelen steuerbaren Ventilen gebildeten Wechselstromstellers. Zur Zündung der Drehstromstellerventile werden diese von einer Regelung angesteuert, die Messglieder sowohl für den durch den Ofen fliessenden Strom wie den durch die Drehstromsteller fliessenden Strom enthält und aus einer Vielzahl von Recheneinheiten zur Koordinatentransformation, Vektoridentifizierung und Vektordrehung besteht. Diese Regelung ist aufwendig.

Der Erfindung liegt die Aufgabe zugrunde, eine einfachere und sehr schnell wirkende Regeleinrichtung anzugeben, die das Spannungsniveau zwischen den einzelnen Leitern eines ein-, drei- oder mehrphasigen Versorgungsnetzes zumindest kurzfristig konstant hält. Innerhalb jeder Halbschwingung soll also die zwischen zwei Leitern (z.B. einer Phase und dem Nulleiter oder zwischen zwei Phasen eines Mehrphasennetzes) liegende Spannung auf einem vorgebbaren Mittelwert gehalten werden. Dieser Mittelwert muss nicht der arithmetische Mittelwert der Spannung sein, vielmehr kann es vorteilhaft sein, den Mittelwert für eine bestimmte Funktion, z.B. eine Potenz, der Spannung vorzugeben, um damit z.B. den Spannungseffektivwert zu beeinflussen. Dieser Mittelwert kann konstant gehalten werden, oder er kann auch langfristig innerhalb derart niedriger Frequenzen schwanken, dass diese Schwankungen nicht mehr störend wirken.

Gemäss der Erfindung wird die Aufgabe gelöst durch eine Vorrichtung der eingangs genannten Art, bei der dem Messglied ein Integrator nachgeschaltet ist, dessen Ausgangssignal mit einem dem vorgegebenen Soll-Mittelwert entsprechenden Wert verglichen wird, und die Ventilsteuerung so ausgelegt ist, dass sie den Zündimpuls in dem Zeitpunkt abgibt, in dem das Ausgangssignal diesen Wert erreicht. Soll also z.B. ein konstanter arithmetischer Mittelwert für jede Spannungshalbschwingung eingehalten werden, so wird in jeder Spannungshalbwelle ein Wechselstromstellerventil gezündet, sobald die Spannungszeitfläche dieser Spannungshalbwelle den vorgegebenen Soll-Mittelwert erreicht.

Hierzu enthält die Ventilsteuerung vorzugsweise hinter dem dem Messglied nachgeschalteten Integrator für jedes der antiparallelen Ventile einen Grenzwertmelder mit nachgeschaltetem Impulsformer als Zündimpulsgeber. Dabei ist jedem Grenzwertmelder die Differenz aus der Ausgangsgrösse des Integrators und einer Grösse aufgeschaltet, die dem Soll-Mittelwert für die in Durchlassrichtung des zugeordneten Ventils positive Spannungshalbschwingung entspricht; d.h., dem Grenzwertmelder, dessen zugeordnetes Ventil bei einer positiven Halbschwingung leitend sein kann, wird als Soll-Mittelwert der Spannungshalbschwingung die Differenz aus der Integratorausgangsgrösse und einem positiven Sollwert aufgeschaltet und dem anderen Ventil die Summe aus der Integratorausgangsgrösse und dem Sollwert (Differenzbildung mit dem negativen Sollwert). Um die Ventile immer dann zu zünden, wenn das Integral der konstant zu haltenden Spannung (d.h. die Spannungszeitfläche f Udt) bzw. einer vorgegebenen Funktion der Spannung (z.B. ∫ |U| 1 ^{a}dt) den Soll-Mittelwert erreicht, kann die Ventilsteuerung auch aus einer anderen Integrations- und Vergleicherschaltung aufgebaut sein. Z.B. kann das Ausgangssignal eines Wechselspannungsintegrators gleichgerichtet und einem einzigen Grenzwertmelder zum Vergleich mit dem Soll-Mittelwert aufgeschaltet sein, wobei die Ausgangssignale des Grenzwertmelders zum alternierenden Zünden der Wechselstromstellerventile verwendet werden.

Vorteilhaft ist eine Drosselspule in Reihe zum Wechselstromsteller geschaltet, die zusammen mit der Netzinduktivität einen Spannungsteiler bildet. Dadurch wird der durch den Wechselstromsteller fliessende Strom begrenzt und die Netzspannung beim Zünden der Wechselstromstellerventile nicht mehr kurzgeschlossen.

Vorteilhaft ist ferner dem Integrator ein Funktionsbildner vorgeschaltet, der aus dem zugeführten Spannungsmesswert U eine Ausgangsgrösse ± |U| ^{a}(a>1) bildet. Dadurch kann der Spannungsmittelwert auf einen dem Effektivwert verwandte Grösse geregelt werden. Ausserdem findet dadurch der Soll-Istwertvergleich zeitlich früher statt, wodurch ein korrigierender Eingriff durch den Wechselstromsteller früher ermöglicht ist.

Bei Verwendung einer Drosselspule ergibt sich auch nach dem Zünden der Ventile noch ein Beitrag zur Spannung am Ausgangs des Integrators, der in manchen Fällen zu einer unerwünschten Abweichung vom Soll-Mittelwert führt. Dies kann jedoch korrigiert werden, wenn der Strom durch den Wechselstromsteller durch ein Messglied erfasst wird, dem ein Integrator nachgeschaltet ist. Die Ausgangsgrösse des Integrators wird dem Spannungsmesswert aufgeschaltet. Durch geeignetes Einstellen der Integrierzeit dieses weiteren Integrators lässt sich erreichen, dass der Zündzeitpunkt des entsprechenden Ventils soweit verschoben wird; dass die nach der Zündung noch auftretende Spannungszeitfläche kompensiert wird und die innerhalb einer Halbschwingung auftretende Spannungszeitfläche dem Sollwert entspricht.

Die Vorrichtung nach der Erfindung regelt kurzfristige Spannungsänderungen, z.B. im Bereich einer Sekunde, sehr schnell aus. Schwankungen im Bereich mehrerer Sekunden sind jedoch nicht durch die Last verursacht, wirken weniger störend und brauchen nicht kompensiert zu werden. Daher kann vorteilhaft der Soll-Mittelwert für die Spannung so nachgeführt werden, dass die Vorrichtung über mehrere Perioden gesehen immer in der Mitte ihres Steuerbereiches steht. Dies wird erreicht durch eine Reihenschaltung aus einem Gleichrichter für den Messwert. des durch den Wechselstromsteller fliessenden Stromes, einem Glättungsglied und einem PI-Regler. Dem Eingang des PI-Reglers ist zusätzlich zur Ausgangsgrösse des Glättungsgliedes ein Sollwert für den über mehrere Perioden gemittelten, durch den Wechselstromsteller fliessenden Strom negativ aufgeschaltet. Die Ausgangsgrösse des Reglers wird als dem Soll-Mittelwert entsprechende Grösse verwendet und dem Grenzwertmelder zugeführt.

Es ist wünschenswert, die Wechselstromstellerventile so zu steuern, dass unabhängig von der Regeleinrichtung ein gewisser Mindestrom im Wechselstromsteller und in der vorgeschalteten Drosselspule nicht unterschritten wird.

Hierzu werden die Ventile durch jeweils ein Zusatzzündsignal gezündet, wenn ihre Sperrzeit eine vorgegebene Maximalzeit überschreiten würde. Dieses Zusatzzündsignal kann vorteilhaft von einem netzsynchronisierten Steuersatz gebildet werden, wobei die konstante Maximalsperrzeit durch eine konstante Aussteuerung des Steuersatzes vorgegeben werden kann.

Für ein exaktes Arbeiten der Vorrichtung ist eine möglichst geringe Nullpunktdrift des dem Grenzwertmelder vorgeschalteten ersten Integrators erforderlich. Übliche Massnahmen zur Unterdrückung dieser Drift sind aufwendig, bedeuten für den Integrator eine meist unerwünschte Phasendrehung und können das transiente Verhalten des Integrators beeinträchtigen. Bei Verwendung getrennter Zweige mit je einem eigenen Grenzwertmelder für die Ansteuerung der antiparallelen Ventile ergeben sich ferner häufig gewisse Unsymmetrien der beiden Zweige, die ebenso wie eine Drift des Integrators zu einem unerwünschten Gleichstromanteil im Netz führen können. Auch die Verwendung des erwähnten Funktionsbildners für die Funktion ± |U|^{a} kann zu Schwierigkeiten führen, wenn insbesondere bei schwachem Netz Mehrfach-Nulldurchgänge der Netzspannung auftreten.

Gemäss einer Weiterbildung der Erfindung werden diese Schwierigkeiten dadurch vermieden, dass in der Ventilsteuerung zwischen dem Messglied und dem ersten Integrator ein Gleichrichter mit einem anschliessender Potenzierer zur Bildung der Funktion y = x^{a} mit x ≥ 0 und beliebigem a angeordnet ist. Dem Integratorausgang ist am Eingang eines Grenzwertmelders ein dem Soll-Mittelwert entsprechender Wert aufgeschaltet. Das Grenzwertmelder-Ausgangssignal ist einem Impulsformer eingegeben, dessen Impulse über einen Impulsverteiler dem jeweils gerade in Stromführung liegenden Ventil zugeführt werden. Der erste Integrator selbst ist jeweils nach Abgabe eines Zündimpulses und noch vor dem nächsten Nulldurchgang der Spannung rücksetzbar. Insbesondere kann der Integrator durch das Zusatzzündsignal rückgesetzt werden.

Bei dieser Ausführungsform wird also nur ein einziger Grenzwertmelder für beide antiparallelen Ventile verwendet. Ferner fängt der Integrator bei jeder Spannungshalbwelle erneut von Null zu integrieren an, so dass eine Nullpunktdrift die Ventilzündungen stets in gleicher Richtung verschiebt und keinen Gleichanteil bewirken kann.

Diese Ausführungsform wird bevorzugt weitergebildet, indem zwischen dem Potenzierer und der Aufschaltung des Soll-Mittelwertes ein Schalter angeordnet ist, der immer dann geöffnet ist, wenn die Polarität der zur letzten Ventilzündung gehörenden Spannungshalbwelle mit der augenblicklichen Polarität der Spannung übereinstimmt. Wenn also z.B. das in positiver Richtung liegende Ventil zur Beeinflussung der positiven Spannungshalbwelle gezündet worden ist, so wird der Schalter geöffnet, bis die Spannung negativ wird. Inzwischen wird auch der Integrator auf Null gesetzt. Nach dem Nulldurchgang werden durch Schliessen des Schalters negative Spannungen dem Integrator eingegeben; treten jedoch infolge der häufig unvermeidlichen Netzschwankungen Mehrfach-Nulldurchgänge auf, so werden nach wie vor alle positiven Spannungen durch Öffnen des Schalters ausgeblendet.

Vorteilhaft ist auch bei dieser Ausführungsform eine Drosselspule in Reihe mit dem Wechselstromsteller geschaltet. Auch in diesem Fall kann der Strom durch den Wechselstromsteller mittels eines Messgliedes erfasst werden. Dem Messglied ist dann ein zweiter Gleichrichter und ein zweiter Integrator nachgeschaltet. Dieser zweite Integrator ist unge- .fähr gleichzeitig mit dem ersten Integrator rücksetzbar. Zwischen Gleichrichter und Integrator ist ein weiterer, gleichzeitig mit dem ersten Schalter zu öffnender und schliessender Schalter angeordnet. Der Ausgang dieses zweiten Integrators ist mit negativem Vorzeichen zusätzlich zu dem Ausgangssignal des Potenzierers dem Eingang des ersten Integrators aufgeschaltet. Die Ansteuerung der Schalter sowie die Verteilung der Zündimpulse und der Zusatzzündsignale auf die Ventile lassen sich mit einer einfachen Logikschaltung erreichen. Dabei kann vorteilhaft der zweite Integrator stets gleichzeitig mit dem ersten Integrator auf Null gesetzt werden und bis zum nächsten Nulldurchgang der Spannung auf Null gehalten bleiben.

Anhand von 7 Ausführungsbeispielen und 9 Figuren wird die Erfindung näher erläutert. Die Figuren 1 bis 3 zeigen das Prinzip der Erfindung am Beispiel eines einphasigen Versorgungsnetzes, die Figuren 4 und 5 am Beispiel eines dreiphasigen Versorgungsnetzes, in den Figuren 6 und 7 ist eine weitere Ausführungsform und deren Weiterbildung dargestellt, und Figur 8 und 9 verdeutlichen die Impulsdiagramme und den Aufbau einer Logikschaltung für die Ausführungsbeispiele nach den Figuren 6 und 7.

In den Figuren 1 bis 3 sind mit 1 und 2 die Leiter eines einphasigen Wechselstromnetzes bezeichnet, wobei die Impedanz dieses Versorgungsnetzes symbolisch durch eine Spule 3 angedeutet ist, während der Leiter 2 auf Massepotential liegt. An die Leiter ist die Last 4 angeschlossen, deren rasch wechselnde Impedanz Rückwirkungen hervorruft, vor der weitere Verbraucher 5, z.B. Glühlampen, geschützt werden sollen. Parallel zur Last 4 liegt üblicherweise eine aus vielen Kondensatoren aufgebaute Kondensatorbatterie 5 mit einer vorgeschalteten Drossel 6. Die Kondensatorbatterie ist so dimensioniert, dass sie bei maximalem Laststrom die auftretenden Blindströme kompensieren kann. Diese Kondensatorbatterie ermöglicht es, für die Anlage einen günstigen Leistungsfaktor einzuhalten, sie ist aber für die Wirkungsweise der Vorrichtung nicht unbedingt erforderlich. Ferner ist zwischen den Leitern 1 und 2 ein Wechselstromsteller 7 angeordnet, der aus zwei antiparallelen Thyristorventilen 8 und 9 besteht. Die in Reihe zum Wechselstromsteller 7 angeordnete, vorteilhafte Spule 10 soll vorerst nicht betrachtet werden. Ferner ist ein Messglied 11 vorgesehen. Insoweit entspricht Figur 1 der eingangs genannten bekannten Vorrichtung für den Fall eines einphasigen Netzes.

Um die Ventile 8 und 9 mit Zündimpulsen anzusteuern, erfasst das Messglied 11 die konstant zu haltende Spannung U zwischen den Leitern und führt sie über einen vorerst ebenfalls nicht weiter betrachteten Funktionsgeber 12 dem Eingang eines Integrators 13 zu. Verwendet wird ein Integrator, dessen Nullpunkt nicht driftet und der gegebenenfalls am Ausgang anstehende Gleichspannungsanteile (über mehrere Perioden gesehen) selbsttätig ausregelt. Die Ausgangsgrösse des Integrators 13 wird den Vergleichsstellen 14 und 15 zugeführt, die mit einer positiven Grösse M^{*} beaufschlagt sind, die dem Sollwert des Spannungsniveaus, d.h. dem Soll-Mittelwert einer Spannungshalbschwingung entspricht.

Bei U > 0 ist das Ventil 8 des Wechselstromstellers 7 in Durchlassrichtung gepolt. Der diesem Ventil zugeordneten Vergleichsstelle 14 wird daher die Grösse M negativ aufgeschaltet. Das Differenzsignal wird einem Grenzwertmelder 16 zugeführt, aus dessen Ausgangssignal im Impulsformer 17 ein Zündimpuls für das Ventil 8 gebildet wird. Für die Zündimpulse des Ventils 9, das nur bei U < 0 stromführend sein kann, wird die positive Grösse M^{*} der entsprechenden Vergleichsstelle 15 additiv zugeführt. Die Vergleichsstelle 15 liefert also einen Soll/lstwertvergleich zwischen der Spannungszeitfläche der Spannung U und dem (negativen) Sollwert für die negative Spannungshalbschwingung. Die erhaltene Sdmmengrösse wird wiederum über einen Grenzwertmelder 18 mit nachgeschaltetem Impulsformer 19 zur Zündung des Ventils 9 herangezogen.

Zur Erläuterung der Arbeitsweise wird zunächst eine positive Halbschwingung betrachtet. Der zu Beginn dieser Halbwelle zunächst auf einem negativen Anfangswert stehende Integrator 13 integriert die Messwerte (Spannungsistwerte) U, bis der Wert M ^{*} erreicht ist. Sodann erfolgt über den Grenzwertmelder die Zündung des Ventiles 8. Dadurch wird die Spannung kurzgeschlossen, sobald die Spannungszeitfläche innerhalb einer Halbschwingung einen durch M^{*} bestimmten Wert erreicht hat. In der negativen Halbschwingung erlischt das Ventil 8 und die negative Halbschwingung wird durch entsprechende Steuerung des Ventiles 9 auf den negativen Mittelwert geregelt.

Bei dieser Regelung ist M^{*} als Sollwert für die Spannungszeitfläche fU dt einer Halbschwingung vorgegeben. Es ist aber auch möglich, M^{*} nicht direkt als Halbschwingungsmittelwert, sondern als einen Mittelwert für eine andere, vorgegebene Funktion der Spannung U zu wählen. Insbesondere kann M* als Sollwert für + ∫U^{a}dt für die positive Halbwelle, -M ^{*} als Sollwert für - f 1 U 1 "dt für die negative Halbwelle vorgegeben werden. Durch geeignete Wahl des Parameters a > 1 kann dadurch die Spannung auf eine dem Effektivwert verwandte Grösse geregelt werden. Hierzu dient der potenzierende, dem Wechseispannungsintegrator 13 vorgeschaltete Funktionsgeber 12. Dieser Funktionsgeber 12 kann so geschaltet sein, dass sein Ausgangssignal ± |U| ^{a} positiv ist, wenn sein Eingangssignal positiv ist, bzw. negativ, wenn das Eingangssignal negativ ist.

Um die Verzerrung der Netzspannung und die hohen Kurzschlussströme zu reduzieren, ist es vorteilhaft, die Drosselspule 10 einzufügen. Dadurch werden Kurzschlüsse der Netzspannung beim Zünden des Wechselstromstellers 7 vermieden.

Bei dem Ausführungsbeispiel nach Figur 2 wird mittels eines Stromwandlers 20 der durch den Wechselstromsteller fliessende Strom lb gemessen, dessen Messwerte an einem zweiten Integrator 21 integriert werden. Die dem Wert ∫lb dt proportionale Ausgangsspannung wird den über das Messglied 11 gemessenen Messwerten der Netzspannung an einem Summierglied 22 negativ aufgeschaltet. Durch Verwendung der Drosselspule 10 tritt auch nach Kurzschliessen der Spannung noch eine Netzspannung auf, die vom ersten Integrator 13 erfasst wird und dazu führen würde, dass das Integral den vorgegebenen Wert M* überschreitet. Durch geeignete Wahl der Zeitkonstante T₁ des Integrators kann nun erreicht werden, dass zumindest im eingeschwungenen Zustand die Eingangsgrösse für den Integrator 13 so verstellt wird, dass in jeder Halbschwingung tatsächlich die Bedingung M^{*} =∫U^{a}dt eingehalten wird. Zum Vergleich mit dem Sollwert M wird nämlich nunmehr das Integral der Spannung U^{a}― ∫ lb dt herangezogen, wodurch der Zündzeitpunkt soweit vorverlegt wird, dass die nach dem Zündzeitpunkt noch anliegende und im ersten Integrator 13 aufintegrierte Spannung ungefähr kompensiert wird.

Gemäss Figur 3 kann diese Vorrichtung erweitert werden durch eine am Ausgang des Messgliedes 20 abzweigende Reihenschaltung aus einem Gleichrichter 30, einem Glättungsglied 31 (Zeitkonstante T₂ mehrere Sekunden) und einem PI-Regler 32. Die gleichgerichtete und geglättete Ausgangsspannung des Strom-Messgliedes 20 wird am Eingang des Reglers 32 mit einem Sollwert für den entsprechenden längerfristigen Strommittelwert verglichen. Das Reglerausgangssignal wird den Vergleichsstellen 15 und 16 anstelle der dem kurzfristigen Spannungs-Sollmittelwert M* direkt entsprechenden Eingangsgrösse zugeführt. Über mehrere Perioden gesehen mitteln sich die Blindstromschwankungen der raschveränderlichen Last 4 zu einem ungefähr konstanten Blindstrom, so dass eine feste Beziehung zwischen dem Sollwert M ^{*} und dem durch den Wechselstromsteller fliessenden mittleren Strom l̅b̅ ergibt. Durch Vorgabe des Sollwertes l̅b̅* für das langfristige Mittel dieses Stromes wird also erreicht, dass der Sollwert für den Halbschwingungsmittelwert, z.B. die Effektivspannung, längerfristigen Schwankungen in der Amplitude der Netzspannung forlgt. Die Auswirkungen kurzfristiger- Lastschwankungen auf die Netzspannung, die zu dem störenden Flickerführen, werden nach wie vor durch die schnelle Regelung über den Integrator 13 und die Grenzwertmelder 16 und 18 ausgeregelt.

Ferner kann, wie in Figur 3 gezeigt ist, der Wechselstromsteller 7 über einen Transformator 33 an das Versorgungsnetz angeschlossen werden. Ist dessen Streuinduktivität höher als normal, so kann u.U. auf eine eigene Drosselspule 10 verzichtet werden.

Die erfindungsgemässe Vorrichtung, die bisher für den Fall eines Wechselstromnetzes mit zwei Leitern beschrieben wurde, lässt sich analog auch auf ein N-phasiges Wechselstromnetz anwenden. Dazu kann z.B. eine der in den Figuren 1 bis 3 gezeigten Vorrichtungen jeweils zwischen einem der Leiter und dem Nulleiter angeordnet sein. Für Schaltungen ohne Nulleiter ist es auch möglich, jeweils zwischen zwei in der Drehrichtung der Wechselspannung aufeinander folgenden Leitern eine derartige Vorrichtung anzuordnen. Derartige Möglichkeiten für ein dreiphasiges Drehstromnetz sind in Figuren 4 (Sternschaltung) und 5 (Dreieckschaltung) gezeigt.

Die Phasen dieses Netzes sind mit 1 R, 1 S und 1 T, die dreiphasige Last mit 40, die jeweils zwischen einer Phase und dem Sternpunkt bzw. paarweise zwischen zwei Phasen angeordneten Kondensatorbatterien und vorgeschalteten Drosseln mit 50 und 60 und die ebenfalls jeweils zwischen einer Phase und dem Nulleiter bzw. zwischen zwei Phasen paarweise angeordneten Wechselstromsteller und die diesen vorgeschalteten Drosseln mit 70 bzw. 30 bezeichnet. Zur Steuerung der Wechselstromstellerthyristoren werden die Phasenspannungen über Messglieder 11 R, 11 S, 11 T und die durch die Wechselstromsteller 70 fliessenden Ströme über Messglieder 20', 20", 20"' erfasst. Die Messwerte werden den Steuereinheiten 80', 80", 80'" zugeführt, die entsprechend den Figuren 1 bis 3 aus Wechselstromintegratoren, Grenzwertmeldern, Impulsformen, Funktionsgebern, Gleichrichtern, Glättungsgliedern und Reglern aufgebaut sind. Diesen Steuereinheiten wird auch der Sollwert für den langfristigen Mittelwert l̅b̅ * der durch die Wechselstromsteller fliessenden Ströme über eine gemeinsame Leitung 90 vorgegeben.

Die Anordnung nach Bild 6, bei der die Elemente 1 bis 11 mit den Elementen der Figuren 1 bis 5 übereinstimmen, unterscheidet sich von den bisherigen Ausführungsbeispielen vor allem in der Verwendung einer zentralen Logikschaltung 100, die die Zündimpulse F und G für die Zündgeräte 111 und 112 der Ventile 8 und 9 des Wechselstromstellers 7 liefert. Um im Wechselstromsteller 7 und in der Drosselspule 10 einen Minimalstrom aufrecht zu erhalten, ist ein handelsüblicher Steuersatz, in diesem Fall ein zweipulsiger Steuersatz 110 vorgesehen, der auf die vom Spannungswandler 11 abgegriffene Spannung U synchronisiert ist und dessen Aussteuerung durch Vorgabe eines konstanten Steuervektors so eingestellt ist, dass eine feste Zeitspanne vor Ende jeder Halbschwingung ein Zusatzzündsignal L bzw. M dem Zündimpuls F bzw. G für das in der jeweiligen Halbschwingung in Durchlassrichtung liegende Ventil aufgeschaltet ist.

Dem Funktionsgeber 12 in den Figuren 1 bis 3 entsprechen bei dieser bevorzugten Ausführungsform der Gleichrichter 101 und der nachgeschaltete Potenzierer 102, der die Funktion y = x^{a} (x > 0, a beliebig, vorzugsweise a > 1.) liefert. Eine derartige Schaltung ist z.B. aus Tietze-Schenk «Halbleiterschaltungstechnik», Berlin, Heidelberg, New York, 4. Aufl. 1978, Seite 212, bekannt. Für ganzzahlige Werte von a können auch Multiplizierer eingesetzt werden. Mit der Wahl von a lässt sich die Qualität der Flickerregelung beeinflussen.

Die Ausgangsgrösse des Potenzierers 102 wird über einen Schalter 103 auf den ersten Integrator 105, dessen Rücksetzeingang durch den Schalter 104 angedeutet ist, gegeben. Die Schalter 103 und 104 können durch einen «high»-Impuls der Steuersignale K und H geschlossen gehalten werden. Die Integratorausgangsgrösse ist zusammen mit dem negativen Soll-Mittelwert M^{*} einem Summationspunkt 106 am Eingang eines ersten Grenzwertmelders 107 zugeführt. Mittels eines Impulsformers 108 wird der Logikschaltung 100 jeweils dann ein Zündimpuls eingegeben, wenn die Integratorausgangs= grösse den Wert M^{*} überschreitet. Die Logikschaltung 100 verteilt die Zündimpulse A zusammen mit den Zusatzzündsignalen L, M auf die Zündgeräte 111,112.

Die Diagramme der bisher erwähnten Impulse A, F, G, H, K, L, M sind in Firgur 8 zusammen mit dem Verlauf der Spannung U dargestellt. Mit αₒ ist der Steuerwinkel des netzsynchronisierten Steuersatzes 110 bezeichnet, der die Zusatzzündsignale L, M zur Begrenzung der maximalen Sperrzeit der Wechselstromstellerventile liefert. Die Pfeile 70 kennzeichnen die Zeitpunkte, bei denen das Integratorausgangssignal den Sollmittelwert erreicht. Das Rücksetzen des Schalters 104 mittels des Signales H und damit die Vorbereitung des Integrators zur Bildung der Spannungszeitfläche einer Halbschwingung (z.B. der negativen Halbschwingung) erfolgt frühestens mit der ersten zur vorangegangenen (im Beispiel der positiven) Spannungshalbwelle gehörenden Zündung, also mit dem Signal A oder der positiven Flanke des Zusatzzündsignales L, wenn diese Flanke zeitlich vor dem Impuls A liegt. Das Rücksetzen soll im Idealfall beendet sein, wenn nach einem Nulldurchgang der Spannung U die neue (im Beispiel die negative) Spannungshalbwelle beginnt. Da bei einem schwachen Netz jedoch meist, wie in Firgur 8 dargestellt ist, mehrere Nulldurchgänge kurz hintereinander folgen, können dadurch Schwierigkeiten auftreten. Daher erfolgen bei diesem Ausführungsbeispiel die Rücksetzimpulse gleichzeitig mit den positiven Flanken der Zusatzzündsignale L und M. Im Spannungsverlauf der Figur 8 ist mit der gestrichelten Linie 71 das Eingangssignal des ersten Integrators 105 für a = 1 eingezeichnet. Da für die Beeinflussung z.B. der negativen Spannungshalbwellen die Bildung der Spannungszeitflächen nicht zu dem idealen Zeitpunkt, der durch den Nulldurchgang der Spannungs-Grundschwingung gegeben wäre, erfolgt, sondern der Integrator bereits vorher von Null an zu integrieren beginnt, könnte ein Fehler entstehen. Dieser Fehler wird jedoch dadurch klein gehalten, dass durch Schliessen und Öffnen des Schalters 103 dem Integrator z. B. zur Ermittlung der negativen Spannungszeitflächen nur die Abschnitte des Spannungsverlaufes zugeleitet werden, die eine negative Polarität aufweisen. In Figur 8 ist die vom Integrator 105 ermittelte Spannungszeitfläche schraffiert dargestellt, die am Grenzwertmelder 107 auf Überschreiten des Soll-Mittelwertes M ^{*} überwacht wird.

Die weiteren in Figur 8 dargezeigten Pulsdiagramme beziehen sich auf das in Figur 9 dargestellte Beispiel einer Logikschaltung 100 und das Ausführungsbeispiel nach Figur 7. Aus den bereits im Zusammenhang mit Figur 2 erläuterten Gründen, ist auch nach Figur 7 ein Strommessglied 20 in der Wechselstromsteller-Zuleitung sowie ein zweiter Integrator 116 vorgesehen. Dem Integrator 116 ist über einen Schalter 115, der wie der Schalter 103 durch die Impulse K geöffnet werden kann, ein zweiter Gleichrichter 114 vorgeschaltet. Auch dieser zweite Integrator 117 soll wie der erste Integrator 105 im Idealfall mit dem Nulldurchgang der Spannungsgrundschwingung rückgesetzt werden. Es ist jedoch schaltungstechnisch einfacher und ergibt praktisch keinen Fehler, wenn der Rücksetzschalter 117 mit dem Beginn des Zusatzzündsignales geschlossen und bis zum ersten Nulldurchgang des tatsächlichen Spannungsverlaufes geschlossen bleibt, wie durch den entsprechenden Schliessimpuls I dargestellt ist.

Die Elemente 30, 31 und 32 sind baugleich mit den bereits in Figur 3 beschriebenen Elementen und erfüllen die gleiche Aufgabe.

In der Logikschaltung nach Figur 9 wird der Spannungsverlauf U über ein Verzögerungsglied 90, z.B. ein Verzögerungsglied zweiter Ordnung, einem Grenzwertmelder 91 zugeführt. Das Signal C am Ausgang dieses Grenzwertmelders liefert für den Zeitabschnitt, in dem sowohl die Zündimpulse A wie die Nulldurchgänge des tatsächlichen Spannungsverlaufes zu erwarten sind, eine Information über die Polarität der letzten Spannungshalbwelle. Mit dieser Information können die Zündimpulse A und die Zusatzzündsignale L und M auf die Leitungen zu den Zündgeräten 111 und 112 der entsprechenden Wechselstromstellerventile verteilt werden. Hierzu wird der Impuls C einem UND-Gatter 92 und negiert einem UND-Gatter 93 zugeführt. Die Zusatzzündsignale L und N ihrerseits werden an einem ODER-Gatter 94 vereinigt. Aus den positiven Flanken des kombinierten Signals wird mittels eines Impulsformers 95 das Signal H gebildet, das zusammen mit den Zündimpulsen A an einem ODER-Gatter 96 zu der Zündimpulsfolge E vereinigt wird, die auf die anderen Eingänge der UND-Gatter 92 und 93 gegeben ist. Das Signal H wird ferner zur Betätigung des Rücksetzschalters 104 des ersten Integrators aus der Logikschaltung herausgeführt.

Um den Impuls K zum Schliessen der Schalter 103 und 115 zu erhalten, werden die Zusatzzündsignale L, M unter Berücksichtigung des an einem Grenzwertmelder 97 abgeleiteten Vorzeichens von U gebildet. Hierzu wird das Zusatzzündsignal L bzw. M an den R- bis S̅-Eingang eines RS-Flip-Flops 98 gegeben, dessen Ausgang Q (Impuls B) zusammen mit dem negierten Grenzwertausgangssignal an ein UND-Gatter 99 und der Q-Ausgang zusammen mit dem Grenzwertmelderausgang an den Eingang eines UND-Gatters 99' gelegt sind. Die negierten Ausgänge dieser beiden UND-Gatter werden über ein UND-Gatter 89 das Signal des K-Ausganges.

Um den Rücksetzschalter 117 des zweiten Integrators jeweils mit der positiven Flanke des Zusatzzündsignales zu schliessen und bis zum ersten Nulldurchgang geschlossen zu halten (Impuls 1), werden die Impulse E und K über ein Gedächtnis 88 dem entsprechenden I-Ausgang zugeführt.

Analog zu den Figuren 4 und 5 kann auch die Schaltung nach den Figuren 6 und 7 auf ein mehrphasiges Netz angewendet werden.

## Patentansprüche

1. Vorrichtung zum Regeln der Spannung zwischen zwei Leitern (1,2) eines Wechselstromversorgungsnetzes für rasch wechselnde Last auf einen vorgebbaren Halbschwingungs-Mittelwert (Soll- Mittelwert), mit einem zwei antiparallele steuerbare Ventile (8, 9) enthaltenden Wechselstromsteller (7) zwischen den Leitern und einer Ventilsteuerung (12 bis 19), die innerhalb einer Spannungshalbschwingung in Abhängigkeit von der mittels eines an wenigstens einem Leiter angeordneten Messgliedes (11) erfassten Spannung (U) einen Zündimpuls für das in Durchlassrichtung liegende Ventil abgibt, dadurch gekennzeichnet, dass dem Messglied (11) ein Integrator (13) nachgeschaltet ist, dessen Ausgangssignal mit einem dem vorgegebenen Soll-Mittelwert (M^{*}) entsprechenden Wert verglichen wird, und dass die Ventilsteuerung so ausgelegt ist, dass sie den Zündimpuls in dem Zeitpunkt abgibt, in dem das Ausgangssignal diesen Wert (M^{*}) erreicht.

2. Vorrichtung nach Anspruch 1, dadurch gekennzeichnet, dass durch ein Zusatzzündsignal (L, M) die Ventile jeweils gezündet werden, wenn ihre Sperrzeit eine vorgegebene Maximalzeit (αₒ) überschreitet (Fig. 8).

3. Vorrichtung nach Anspruch 2, dadurch gekennzeichnet, dass das Zusatzzündsignal (L, M) von einem netzsynchronisierten Steuersatz (110) gebildet und die konstante Maximalsperrzeit durch eine konstante Aussteuerung (aₒ) vorgegeben ist (Fig. 6).

4. Vorrichtung nach einem der Ansprüche 1 bis 3, dadurch gekennzeichnet, dass für jedes der antiparallelen Ventile (9, 10) ein Grenzwertmelder (16, 18) mit nachgeschaltetem Impulsformer (17, 19) vorgesehen ist und dass jedem Grenzwertmelder (16 bzw. 18) die Differenz aus der Ausgangsgrösse des ersten Integrators (13) und einer dem Soll-Mittelwert für die in Durchlassrichtung des zugeordneten Ventils (9, 10) positive Spannungshalbschwingung entsprechenden Grösse (M^{*}) aufgeschaltet ist (Fig. 2).

5. Vorrichtung nach einem der Ansprüche 1 bis 3, dadurch gekennzeichnet, dass ein dem ersten Integrator nachgeordneter Gleichrichter und ein Grenzwertmelder mit nachgeschaltetem Impulsformer vorgesehen ist, dass dem Grenzwertmelder die Differenz aus der Ausgangsgrösse des Gleichrichters und einer dem Soll-Mittelwert der Spannungshalbwelle entsprechenden Grösse (M^{*}) aufgeschaltet ist und dass mit den Ausgangssignalen des Grenzwertmelders die antiparallelen Ventile alternierend gezündet werden.

6. Vorrichtung nach einem der Ansprüche 1 bis 5, gekennzeichnet durch einen dem ersten Integrator (13) vorgeschalteten Funktionsbildner (12), dessen Ausgangsgrösse (± y = ± |x|^{a}) eine Potenz grösser als 1 des Spannungsmesswertes ist (Fig. 1).

7. Vorrichtung nach einem der Ansprüche 1 bis 6, gekennzeichnet durch eine in Reihe zum Wechselstromsteller (7) geschaltete Drosselspule (10) (Fig. 1

8. Vorrichtung nach Anspruch 7, gekennzeichnet durch ein Messglied (20) für den Strom durch den Wechselstromsteller (7) und einem nachgeschalteten zweiten Integrator (21), dessen Ausgangsgrösse dem Spannungsmesswert negativ aufgeschaltet ist (Figur 2).

9. Vorrichtung nach einem der Ansprüche 1 bis 3, dadurch gekennzeichnet, dass in der Ventilsteuerung zwischen dem Messglied (11) und dem ersten Integrator (105) ein Gleichrichter (101) mit anschliessendem Potenzierer (102) angeordnet ist, dass dem Integratorausgang am Eingang eines Grenzwertmelders (107) ein dem Soll-Mittelwert entsprechender Wert (M^{*}) aufgeschaltet ist, dass das Ausgangssignal des Grenzwertmelders (107) einem Impulsformer (108) eingegeben ist, dessen Impulse in einem Impulsverteiler dem jeweils gerade in Stromführungsrichtung liegenden Ventil zugeführt werden, und dass der Integrator (105) jeweils nach Abgabe eines Zündimpulses und vor dem nächsten Nulldurchgang der Spannung rücksetzbar (Schalter 104) ist (Fig. 6).

10. Vorrichtung nach Anspruch 9, dadurch gekennzeichnet, dass der Integrator (105) durch ein Zusatzsignal (H), insbesondere das Zusatzzündsignal (L, M) nach Anspruch 2 oder 3, rücksetzbar ist (Fig. 6).

11. Vorrichtung nach Anspruch 9 oder 10, dadurch gekennzeichnet, dass dem Potenzierer ein Schalter (103) nachgeordnet ist, der geöffnet gehalten ist, wenn die Polarität der zur letzten Ventilzündung gehörenden Spannungshalbwelle mit der Polarität der augenblicklichen Istwerte (U) der Spannung übereinstimmt (Fig. 6).

12. Vorrichtung nach einem der Ansprüche 9 bis 11, gekennzeichnet durch eine in Reihe zum Wechselstromsteller (7) geschaltete Drosselspule (10), ein Messglied (20) für den Strom durch den Wechselstromsteller (7), einen nachgeschalteten zweiten Gleichrichter (114) und einen zweiten, ungefähr gleichzeitig mit dem ersten Integrator rücksetzbaren Integrator (117), dessen Eingang.über einen weiteren zum Öffnen und Schliessen gleichzeitig mit dem ersten Schalter (1.03) betätigten Schalter (115) mit dem Ausgang des zweiten Gleichrichters verbunden ist und dessen Ausgang dem Eingang des ersten Integrators zusätzlich negativ aufgeschaltet ist (Fig. 7).

13. Vorrichtung nach Anspruch 12, dadurch gekennzeichnet, dass der zweite Integrator gleichzeitig mit dem ersten Integrator auf Null gesetzt wird und bis zum nächsten Nulldurchgang der Spannung auf Null gehalten bleibt.

14. Vorrichtung nach einem der Ansprüche 1 bis 13, gekennzeichnet durch eine Reihenschaltung aus einem Gleichrichter (30) für den Messwert des durch den Wechselstromsteller fliessenden Stromes (Ib), einem Glättungsglied (31) und einem PI-Regler (32), wobei dem Eingang des Reglers zusätzlich ein Sollwert (lb^{*}) für den über mehrere Perioden gemittelten, durch den Wechselstromsteller (7) fliessenden Strom negativ aufgeschaltet und die Reglerausgangsgrösse als dem Sollmittelwert entsprechende Grösse dem Grenzwertmelder zugeführt ist (Fig. 3, Fig. 7).

## Claims

1. A device for an a.c. supply network feeding a rapidly changing load regulating the voltage between two conductors (1, 2) to a predeterminable half- wave mean value (theoretical mean value), with an a.c. adjusting device (7) which contains two controllable rectifiers (8, 9) arranged between the conductors in anti-parallel fashion and with a rectifier control device (12 to 19) which, within a voltage half-cycle, in dependence upon the voltage (U) detected by means of a measuring element (11) arranged on at least one conductor, emits an ignition pulse for the rectifier located in the forwards direction, characterised in that the measuring element (11) is followed by an integrator (13) whose output signal is compared with a value which corresponds to the predetermined theoretical mean value (M^{*}), and that the rectifier control unit emits the ignition pulse at the time at which the output signal reaches this value (M^{*}).

2. A device as claimed in claim 1, characterised in that the rectifiers are each ignited by an additional ignition signal (L, M) when their blockage time exceeds a predetermined maximum time (aₒ) (Fig. 8).

3. A device as claimed in claim 2, characterised in that the additional ignition signal (L, M) is formed by a network-synchronised control set (110) and the constant maximum blockage time is governed by a constant level control (aₒ).

4. A device as claimed in one of the claims 1 to 3, characterised in that for each of the anti-parallel rectifiers (9, 10) there is a limit value indicator (16, 18) followed by a pulse shaper (17, 19), and that the difference between the output value of the first integrator (13) and a value (M^{*}) corresponding to the theoretical mean value for the positive voltage half- wave in the forwards direction of the assigned rectifier (9, 10) is superimposed upon each limit value indicator (16, 18), (Fig. 2).

5. A device as claimed in one of the claims 1 to 3, characterised in that there are provided a rectifier arranged following the first integrator and a limit value indicator followed by a pulse shaper, that the difference between the output value of the rectifier and a value (M^{*}) corresponding to the theoretical mean value of the voltage half-cycle is superimposed onto the limit value indicator, and that the anti-parallel rectifiers are alternately ignited by the output signals of the limit value indicator.

6. A device as claimed in one of the claims 1 to 5, characterised by a function forming device (12) which is connected preceding the first integrator (13) and whose output value (± y = ± |x|^{a}) is the voltage measured value raised to a power of more than 1 (Fig. 1).

7. A device as claimed in one of the claims 1 to 6, characterised by a choke coil (10) connected in series with the a.c. adjusting device (7) (Fig. 1).

8. A device as claimed in claim 7, characterised by a measuring element (20) for the current flowing through the a.c. adjusting device (7) and a subsequently connected second integrator (21) whose output value is negatively superimposed upon the voltage measured value (Fig. 2).

9. A device as claimed in one of the claims 1 to 3, characterised in that in the rectifier control unit between the measuring element (11) and the first integrator (105) there is arranged a rectifier (101) with an adjoining power-forming device (102), that a value (M^{*}) corresponding to the theoretical mean value is superimposed upon the integrator output at the input of a limit value indicator (107), that the output signal of the limit value indicator (107) is input into a pulse shaper (108) whose pulses are fed in a pulse distributor to that rectifier which is presently located in the current-conducting direction, and that the integrator (105) can be reset following the emission of an ignition pulse and preceding the next zero transition of the voltage (switch 104) (Fig. 6).

10. A device as claimed in claim 9, characterised in that the integrator (105) can be reset by an additional signal (H), in particular the additional ignition signal (L, M) as claimed in claim 2 or 3 (Fig. 6).

11. A device as claimed in claim 9 or 10, characterised in that the power-forming device is followed by a switch (103) which is held open when the polarity of the voltage half-cycle belonging to the last rectifier ignition is identical to the polarity of the instantaneous actual values (U) of the voltage (Fig. 6).

12. A device as claimed in one of the claims 9 to 11, characterised by a choke coil (10) which is connected in series with the a.c. adjusting device (7), by a measuring element (20) for the current flowing through the a.c. adjusting device (7), by a following second rectifier (114), and by a second integrator (117) which can be reset approximately simultaneously to the first integrator and whose input is connected to the output of the second rectifier via a further switch (115) which is operated in order to open and close simultaneously with the first switch (103) and whose output is additionally negatively superimposed upon the input of the first integrator (Fig. 7).

13. A device as claimed in claim 12, characterised in that the second integrator is set at zero simultaneously with the first integrator and remains at zero until the next zero transition of the voltage.

14. A device as claimed in one of the claims 1 to 13, characterised by a series arrangement composed of a rectifier (30) for the measured value of the current (Ib) flowing through the a.c. adjusting device, of a smoothing device (31) and a PI-regulator (32), where a theoretical value (lb*) of the current flowing through the a.c. adjusting device (7) averaged over a plurality of periods is additionally negatively superimposed upon the input of the regulator, and the regulator output values are fed to the limit value indicator as values which correspond to the theoretical mean value (Fig. 3, Fig. 7).

## Revendications

1. Dispositif de régulation de la tension entre deux conducteurs (1,2) d'un réseau d'alimentation à courant alternatif pour une charge variant rapidement à une valeur moyenne de demi-période prédéterminée (valeur moyenne de consigne), avec un régulateur du courant alternatif (7) comportant deux soupapes anti-parallèles et contrôlables (8, 9), disposé entre les conducteurs, et avec une commande des soupapes (12 à 19) qui fournit, à l'intérieur d'une demi-période de la tension et en fonction de la tension (U) saisie par un dispositif de mesure (11) associé au moins à l'un des conducteurs, une impulsion d'allumage pour la soupape qui est située dans le sens du passage, caractérisé par le fait qu'au dispositif de mesure (11) est relié en série aval un intégrateur (13) dont le signal de sortie est comparé à une valeur qui correspond à la valeur moyenne (M^{*}) prédéterminée, et que la commande des soupapes est réalisée de telle manière qu'elle émet l'impulsion d'allumage à l'instant auquel le signal de sortie atteint cette valeur (M^{*}).

2. Dispositif selon la revendication 1, caractérisé par le fait qu'à l'aide d'un signal d'allumage supplémentaire (L, M), les soupapes sont respectivement allumées lorsque leur durée de blocage dépasse une durée maximum prédéterminée (aₒ) (figure 8).

3. Dispositif selon la revendication 2, caractérisé par le fait que le signal d'allumage supplémentaire (L, M) est formé par un dispositif de commande (110) synchronisé avec le réseau, et que la durée de blocage maximale constante est donnée à l'avance par une valeur maximale de réglage (a_{D}) (figure 6).

4. Dispositif selon l'une des revendications 1 à 3, caractérisé par le fait qu'est prévu un indicateur de valeur limite (16, 18) avec formateur d'impulsions (17, 19) monté en aval, et qu'à chaque indicateur de valeur limite (16 et 18) est appliquée la différence entre la grandeur de sortie du premier intégrateur (13) et une grandeur (M ^{*}) qui correspond à la valeur moyenne de consigne pour la demi-période de la tension qui est positive pour le sens de passage de la soupape associée (9, 10) (figure 2).

5. Dispositif selon l'une des revendications 1 à 3, caractérisé par le fait qu'il est prévu un redresseur monté en aval du premier intégrateur et un indicateur de valeur limite avec formateur d'impulsions aval, qu'à l'indicateur de valeur limite est appliquée la différence entre la grandeur de sortie du redresseur et une grandeur (M^{*}) qui correspond à la valeur moyenne de consigne de la demi-onde de la tension, et qu'avec les signaux de sortie de l'indicateur de valeur limite sont allumées alternativement les soupapes anti-parallèles.

6. Dispositif selon l'une des revendications 1 à 5, caractérisé par un formateur de fonction (12) monté en amont du premier intégrateur (13), et dont la grandeur de sortie (± y = ± 1 x 1 a) est supérieure à une puissance plus grande que 1 de la valeur de mesure de la tension (figure 1).

7. Dispositif selon l'une des revendications 1 à 6, caractérisé par une self (10) qui est montée en série avec le régulateur de courant alternatif (7) (figure 1 ).

8. Dispositif selon la revendication 7, caractérisé par un dispositif de mesure (20) pour le courant passant par le régulateur de la tension alternative (7), et par un second intégrateur aval (21 ) dont la grandeur de sortie est appliquée négativement à la valeur de mesure de la tension (figure 2).

9. Dispositif selon l'une des revendications 1 à 3, caractérisé par le fait que dans le dispositif de commande des soupapes, entre le dispositif de mesure (11) et le premier intégrateur (15), est disposé un redresseur (101) auquel est relié en aval un dispositif d'élévation à une puissance (102), qu'à la sortie de l'intégrateur et à l'entrée d'un indicateur de valeur limite (107) est appliquée une valeur (M *) qui correspond à la valeur moyenne de consigne, que le signal de sortie de l'indicateur de valeur limite (107) est appliqué à un formateur d'impulsions (108) dont les impulsions sont appliquées, dans un distributeur d'impulsions, à la soupape qui est précisément située dans le sens du passage du courant, et que l'intégrateur (105) est susceptible d'être amené dans son état initial (commutateur 104), après l'émission d'une impulsion d'allumage et après le passage suivant par la valeur nulle de la tension (figure 6).

10. Dispositif selon la revendication 9, caractérisé par le fait que l'intégrateur (105) est susceptible d'être remis dans son état initial par un signal supplémentaire (H), en particulier par le signal d'allumage supplémentaire (L, M) selon la revendication 2 ou 3 (figure 6).

11. Dispositif selon la revendication 9 ou 10, caractérisé par le fait qu'en aval du dispositif d'élévation à une puissance est monté un commutateur (103) qui est maintenu dans sa position ouverte lorsque la polarité de la demi-onde de la tension qui appartient au dernier allumage de soupape, coïncide avec la polarité de la valeur instantanée du moment (U) de la tension (figure 6).

12. Dispositif selon l'une des revendications 9 à 11, caractérisé par un self (10) montée en série avec le régulateur du courant alternatif (7), par un dispositif de mesure (20) pour le courant passant par le régulateur du courant alternatif (7), par un second redresseur aval (114) et par un second intégrateur (17) susceptible d'être remis dans son état initial à peu près en même temps que le premier intégrateur, et dont l'entrée est reliée, par l'intermédiaire d'un commutateur supplémentaire ( 1 1 5) et commandé, pour l'ouverture et pour la fermeture, en même temps que le premier commutateur (103), à la sortie du second redresseur, et dont la sortie est de plus reliée négativement à l'entrée du premier intégrateur (figure 7).

13. Dispositif selon la revendication 12, caractérisé par le fait que le second intégrateur est placé dans sa position nulle en même temps que le premier intégrateur et est maintenu à la valeur nulle jusqu'au passage suivant par la valeur nulle de la tension.

14. Dispositif selon l'une des revendications 1 à 13, caractérisé par un circuit série constitué par un redresseur (30) pour la valeur de mesure du courant (Ib) qui passe par le régulateur du courant alternatif, par un élément de lissage (31) et par un régulateur proportionnel-intégral (32), la réalisation étant telle qu'on applique négativement à l'entrée du régulateur, en plus, une valeur de consigne (fb*) pour le courant qui passe par le régulateur de courant alternatif (7), et dont on a pris la moyenne sur plusieurs périodes, alors que la grandeur de sortie du régulateur est appliquée à l'indicateur de valeur limite sous la forme d'une grandeur qui correspond à la valeur moyenne de consigne (figure 3, figure 7).
